# FASCICULE DE BREVET EUROPEEN

(11) **EP 2 251 274 B1**
(45) Date de publication et mention de la délivrance du brevet: **19.12.2012**
(21) Numéro de dépôt: 09160418.1
(22) Date de dépôt: 15.05.2009
(51) Int. Cl.: B65D 27/34

(54) **Enveloppe à large ouverture frontale**
Umschlag mit großer Öffnung auf der Vorderseite
Envelope with large front opening

(43) Date de publication de la demande: 17.11.2010
(73) Titulaire: Mailinside, 75001 Paris (FR)
(72) Inventeur: Tavernier, William, 69260 Charbonnière-les-Bains (FR)
(74) Mandataire: de Kernier, Gabriel

(56) Documents cités:
- US-A- 4 470 511
- US-B1- 6 237 844

## Description

Le domaine de l'invention est celui des enveloppes a priori de papier.

Il existe des enveloppes, en particulier en ou contenant du papier, qui :
- présentent un bord supérieur, un bord inférieur et des premier et second bords latéraux opposés,
- et comprennent un panneau frontal recouvrant, dans un état plié de l'enveloppe, deux rabats latéraux, ce panneau frontal présentant une bande supérieure recouverte par un volet de fermeture de l'enveloppe pour son expédition, intérieurement ce volet et/ou extérieurement ladite bande supérieure étant recouvert(s) d'un adhésif pour maintenir fermé le volet.

Une fois ces enveloppes fermées par « scellement » du volet de fermeture, il peut être approprié ou recherché de pouvoir les ouvrir autrement que (uniquement) p a r « descellement » de ce volet de fermeture.

Un but est ici de parvenir à ce résultat.

Pour cela, il est proposé de réaliser au moins une ligne de moindre résistance en travers du panneau frontal, cette ligne s'étendant depuis une zone proche du bord inférieur en direction du volet de fermeture, en permettant alors, par déchirement du panneau frontal le long de cette ligne prédécoupée, alors que le volet est fermé et adhère à ce panneau, de créer un second volet par lequel on peut ouvrir l'enveloppe.

Des enveloppes munies de telles lignes de prédécoupe sont illustrées dans les documents US 4 470 511 A et US 6 237 844 A.

Un problème peut se poser vis-à-vis des conditions d'ouverture via ce second volet, en particulier quant à l'aspect de l'enveloppe une fois ouverte.

La solution selon l'invention est une enveloppe définie par la revendication 1.

Ainsi, par exemple si on souhaite que l'intérieur de cette enveloppe porte une information destinée à une certaine clientèle exigeante ou un message publicitaire émanant d'un annonceur de même nature, la « qualité » de cette ouverture peut être déterminante.

Aussi a-t-on prévu que la ligne de moindre résistance formée à travers le panneau frontal se prolonge sous le volet de fermeture, dans l'état de ce volet fermé sur le panneau frontal.

En outre, la bande d'adhésif prévue pour maintenir « scellé » ledit volet de fermeture s'étend, en direction des premier et second bords latéraux opposés, au-delà des limites du second volet.

La combinaison des caractéristiques des deux derniers paragraphes ci-dessus est utile afin à la fois de garantir au mieux la sécurité de « scellement » du volet de fermeture et une ouverture propre de l'enveloppe.

Suivant la même approche, la ligne de moindre résistance présente, à proximité du bord inférieur de l'enveloppe, une partie transversale au panneau frontal s'étendant sur une partie substantielle de la largeur de l'enveloppe, et s'incurve latéralement pour s'orienter en direction du volet de fermeture, par deux prolongements latéraux.

Le guidage d'ouverture du second volet s'en trouve renforcé, en particulier compte tenu de l'orientation des fibres de papier globalement transversale à l'enveloppe et donc parallèle aux dits bords supérieur et inférieur.

Toujours en liaison avec cette « qualité/netteté » d'ouverture via le second volet, ceci sera d'autant plus important si, comme on le prévoit, un texte et/ou une image sont imprimés:
- sous le second volet (face intérieure),
- et/ou à l'intérieur de l'enveloppe, sur la face intérieure du panneau dorsal de celle-ci situé à l'opposé du panneau frontal.

Une description encore plus détaillée de l'invention, en particulier via un mode privilégié de réalisation, va maintenant être présenté, permettant de révéler d'autres caractéristiques et avantages, et ce en référence à des dessins où :
- la figure 1 montre frontalement une enveloppe conforme à l'invention, pliée, non encore fermée et qui peut être en papier,
- la figure 2 montre l'enveloppe fermée par son volet de fermeture,
- la figure 3 montre l'enveloppe ouverte par déchirement du second volet, suite à une action de déchirement le long de la ligne de prédécoupe,
- la figure 4 montre l'enveloppe à plat, avant pliage,
- la figure 5 est une vue développée à plat d'une variante intéressante de réalisation conforme à la solution ici présentée (les tirets alternées montrent la position de certaines zones, enveloppe fermée), et,
- les figures 6 (voir repère VI fig.5) et 7 sont deux agrandissements, le second plus que le premier, d'une zone d'arrondie latérale (ici 170a)
- et la figure 8 montre localement une autre variante possible d'enveloppe.

L'enveloppe 1 de la figure 1 présente un bord supérieur 3a, un bord inférieur 3b et des premier et second bords latéraux opposés, respectivement 3c, 3d.

Elle comprend un panneau frontal 5 et un panneau dorsal 7 situés à l'opposé l'un de l'autre.

Le panneau frontal 5 recouvre, dans un état plié de l'enveloppe, comme figures 1 à 3, deux rabats latéraux 9a,9b.

Ce panneau 5 et les rabats latéraux 9a,9b sont collés ensemble par les bandes adhésives (colle) 11a, 11b, figure 4.

Le panneau frontal présente extérieurement une bande supérieure 5a recouverte par un volet 13 de fermeture de l'enveloppe pour son expédition, état montré figure 2 où, intérieurement ce volet est recouvert d'un adhésif 15 (figure 1) pour maintenir fermé le volet. La bande 5a aurait, extérieurement, pu être recouverte d'une telle bande d'adhésif.

On note en outre que ce panneau frontal est limité par le bord inférieur 3b de l'enveloppe et, à l'opposé, à l'endroit de sa bande 5a, par un bord transversal supérieur au dessus duquel se situe le passage 16 par où le courrier est glissé dans l'enveloppe, entre les panneaux 5 et 7.

Au moins une ligne 17 de moindre résistance s'étend, en travers du panneau frontal 5, depuis une zone 19a proche du bord inférieur 3b, en direction du volet de fermeture 13, en permettant, par déchirement du panneau frontal le long de cette ligne prédécoupée 17, et alors que le volet 13 est fermé et adhère à ce panneau (fig.2), de créer un second volet 21 par lequel on peut ouvrir l'enveloppe (fig.3).

En particulier figures 1, 4, on voit que la ligne de moindre résistance formée à travers le panneau frontal 5 se prolonge favorablement sous le volet de fermeture 13, dans l'état de ce volet fermé sur le panneau frontal (fig.2).

Figures 2, 3, on voit en outre que la bande adhésive 15 pour le maintien fermé du volet s'étend, en direction des premier et second bords latéraux opposés 3c, 3d, au-delà des limites du second volet 21. Ainsi, la longueur L1 de la bande adhésive 15 (continue ou non) est supérieure à celle L2 du second volet 21.

Egalement pour une ouverture facile et à contours nets du second volet 21, on a prévu fig.2 que la ligne prédécoupée 17 présente, à proximité du bord inférieur 3b de l'enveloppe, une partie 17a transversale au panneau frontal 5 s'étendant sur une partie substantielle de la largeur L3 de l'enveloppe, de préférence au moins les 2/3. En 170a, 170b, la ligne 17 s'incurve latéralement pour s'orienter en direction du volet de fermeture 13, par deux prolongements latéraux, 17b,17c, respectivement.

Favorablement, chaque prolongement latéral 17b,17c sera rectiligne et s'étendra sensiblement parallèlement auxdits premier et second bords latéraux 3c, 3d de l'enveloppe.

En particulier figures 3, 4, on voit que la partie 17a transversale de la ligne de moindre résistance se présente comme une succession de vagues adjacentes, telles 23a, 23b, tandis que les deux prolongements latéraux 17b,17c se présentent chacun comme une ligne en pointillés.

De préférence, et en particulier en combinaison avec ce qui précède, ces vagues adjacentes seront définies par une succession de découpes adjacentes courbes, telles 29a1,29b1, prolongées chacune par une partie rectiligne, telle 29a2, 29b2, orientée de biais par rapport auxdits bords supérieur et inférieur 3a,3b de l'enveloppe.

Par ailleurs, favorablement, les prolongements latéraux 17b, 17c de la ligne 17 s'étendront à l'écart des rabats latéraux 9a,9b de l'enveloppe pliée (voir fig.2).

La bande collante 15 s'interrompra typiquement avant ou en limite de ces rabats latéraux.

Ce qui précède prévient un déchirement du papier de l'enveloppe en dehors de la ligne 17, en tenant compte de la trame de ce papier et de l'orientation des fibres, telle que typiquement prévue comme alignée à peu près parallèlement aux bords 3a, 3b.

Ce qui précède étant donc optimisé pour favoriser l'ouverture du second volet 21, la partie 17a transversale de la ligne de moindre résistance 17 va pouvoir présenter une forme en V ayant un angle (α) saillant supérieur à 120°, et même de préférence supérieur à 130°, sans risque notable de déchirure à l'écart de la ligne 17.

A cet égard, on conseille qu'à proximité du bord inférieur 3b de l'enveloppe, la ligne prédécoupée 17 présente un onglet 25 découpé et libre de préhension pour déchirer le panneau frontal 5 suivant la ligne.

Il est également conseillé que chaque prolongement latéral 17b,17c de cette ligne 17 s'interrompe à proximité immédiate du bord transversal supérieur du panneau 5, à une distance (11) qui est inférieure à la distance (12) la plus étroite entre la partie transversale 17a de cette même ligne et le bord inférieur 3b de l'enveloppe (zone de l'onglet central 25).

Sur les figures, on aura par ailleurs certainement noté que l'enveloppe est ici formée d'une unique feuille de papier pliée ayant le volet de fermeture 13 comme seul rabat par-dessus le panneau frontal 5. Ceci est préféré à une solution à rabats multiples pouvant être réalisés à partir de plusieurs feuilles de papier et/ou d'un pliage plus complexe que celui que l'on comprend, à partir en particulier des figures 1,4, être ici réalisé.

A cet égard, la feuille de papier 30 d'origine, montrée dépliée figure 4, comprend, à plat, les différentes parties précitées : les panneaux 5 frontal et 7 dorsal reliés par la ligne de pliure 3b qui devient bord inférieur fig.1, les deux parties 9a,9b à rabattre, avant le panneau 5, le long des lignes de pliure respectivement 3c, 3d, le volet 13 de fermeture relié au panneau dorsal 7 le long de 3a avec, formé à travers le panneau frontal 5, la ligne 17 de moindre résistance dont on voit bien les limites qui sont donc favorablement proches du bord transversal supérieur du panneau 5.

La ligne 17 pourrait être en plusieurs tronçons et plusieurs lignes prédécoupées pourraient exister.

Figure 3, on note encore qu'un texte et/ou une image, indiqué(e) ici « message », sont imprimés:
- sur la face intérieure 21a du second volet,
- et à l'intérieur de l'enveloppe, sur la face intérieure 7a du panneau dorsal 7 de celle-ci.

Ce message n'apparaît que volet 21 ouvert et contenu de l'enveloppe retiré (si message sur la partie 7a). L'impact peut être utile. On peut gérer ainsi une certaine confidentialité

Eventuellement, seule l'une de ces faces intérieures peut être ainsi imprimée.

Potentiellement, on dispose de toute façon là d'un grand espace disponible pour l'impression et à bords très essentiellement nets, les seules (très) courtes déchirures étant en 26a,26b (correspondant à 26a1,26b1 fig.3 ; courtes zones non prédécoupées).

La figure 5 montre une variante d'enveloppe évoluée présentant différentes caractéristiques performantes, pour certaines non évoquées ci-avant et qui pourraient être a priori protégeables individuellement, en combinaison ou non avec tout ou partie de celles qui précèdent.

Ainsi voit-on sur cette figure 5 que les prédécoupes de la ligne de moindre résistance 17 sont telles que cette dernière présente :
- des micro-perforations 170' sur sa partie 17a transversale au panneau frontal 5 et, de préférence, sur ses deux lignes de prolongements latéraux 17b,17c,
- et des découpes en pointillés 170" à l'endroit de chacune de ses deux incurvations de liaison 170a, 170b.

De cette manière, on favorise une ouverture du volet 21 suivant le tracé prédécoupé 17, tout en conservant une résistance mécanique suffisante et on tend vers une possible une amorce d'ouverture à l'endroit des « arcs » 170a, 170b permettant d'insérer l'ongle, sans avoir nécessairement recours à un onglet ou une languette de préhension, traditionnellement prévue (telle 25 sur les figures 1 et 4).

De préférence, et en particulier avec une réalisation comme ci-dessus, la ligne de moindre résistance 17 présentera :
- une première résistance R1 au déchirement de sa ligne prédécoupée 17 sensiblement continument égale le long de sa dite partie transversale (17a),
- et une seconde telle résistance au déchirement R2, différente de la première, sur l'essentiel au moins des deux incurvations latérales 170a, 170b (voir possible zone de longueur 110 ci-après),
et ce, là encore de préférence, sans languette de préhension (telle 25) sur ladite partie transversale 17a.

Ceci n'est pas courant, et d'autant moins si ladite première résistance R1 au déchirement de sa ligne prédécoupée est commune à la partie transversale 17a et aux deux lignes de prolongement latérales 17b, 17c.

Mais ceci permet à nouveau de tendre vers ce compromis recherché entre l'ouverture appropriée du volet 21, la résistance mécanique qui doit demeurer suffisante (notamment pour satisfaire aux passages des enveloppes sur les machines automatiques de tri et/ou d'ouverture du courrier), tout en favorisant une amorce d'ouverture le moment venu, pour le destinataire final.

A cet égard, une autre considération favorable prévoit/conseille que la résistance au déchirement le long de ladite partie transversale 17a soit plus importante que celle à l'endroit des incurvations latérales 170a,170b, ces dernières servant alors, ensemble ou individuellement, de languette(s) de préhension pour l'ouverture du volet 21, une fois déchirée la portion de ligne qui la/les constitue.

Toujours dans cette même tendance, on conseille par ailleurs que lesdites incurvations 170a,170b (qui relient donc la partie 17a transversale de la ligne de moindre résistance 17 et les prolongements latéraux 17b, 17c) soient arrondies, avec un rayon R10 supérieur à 13 mm, comme figures 5 et 6.

Avantageusement, ce rayon R10 sera supérieur ou égale à 16 mm. 18 à 22 mm représente une gamme de valeurs optimales.

On notera également l'avantage, en liaison toujours avec le compromis ici visé, à ce que ladite partie transversale 17a de la ligne 17 et les deux prolongements latéraux 17b,17c définissent chacun une ligne essentiellement rectiligne, comme illustré.

Ainsi, on se dispensera des prédécoupes en vague (telles 23a, 23b figure 4).

On complètera alors avantageusement la réalisation de telle sorte que ces prolongements latéraux forment, avec une parallèle auxdits premier et second bords latéraux (3c,3d) de l'enveloppe, un angle A compris entre 2° et 15° (figure 5), de manière que la ligne de moindre résistance 17 va en s'évasant en direction dudit bord transversal supérieur 50a.

Quant à la partie transversale 17a de cette ligne 17, elle sera alors favorablement essentiellement parallèle au bord inférieur 3b de l'enveloppe, comme illustré figure 5.

Concernant les micro-perforations et les découpes pointillées précitées, on notera encore ce qui suit : Ces micro-perforations 170' présenteront avantageusement des longueurs de découpes (14) et des pas (15) entre deux découpes successives inférieurs chacun à 2 mm, tandis que les découpes pointillées 170" présenteront alors des longueurs de découpes (16) et des pas (17) entre deux découpes successives chacun compris entre 5 mm et 12 mm (voir figure 7).

On conseille même opérationnellement les valeurs suivantes : 0,3-0,9 mm de découpe pour un pas (supérieur) de 0,7-1,3mm pour les micro-perforations, et, pour les pointillés, 5-9mm de découpe pour un pas (entre découpes donc) supérieur ou égal à la longueur de ces découpes, de 6 à 10 mm.

Figure 5, on notera aussi que les micro-perforations 170' se poursuivront de préférence, sur une courte distance 110, avantageusement comprise entre 3mm et 14mm, le long de la courbure des incurvations latérales 170a,170b, en continuité desdites lignes de prolongements latéraux 17b,17c, comme montré figure 6.

6-10mm est une longueur d'avancée 110 optimale.

Globalement ces caractéristiques des figures 5-7 favorisent donc la satisfaction de deux critères, à savoir autoriser l'ouverture suivant un tracé prédécoupé, tout en conservant une résistance mécanique suffisante pour éviter l'ouverture par fatigue du matériau lors des manipulations (zone 170'), la/les zone(s) 170" tendant à la réalisation d'une amorce d'ouverture sur les « arcs » 170a,170b permettant d'insérer l'ongle.

Par ailleurs, le positionnement et l'orientation des prédécoupes (micro perforations et pointillés) par rapport aux bords de l'enveloppe ainsi que les dimensions définies assurent les passages en machine(s) de l'enveloppe sur l'ensemble de la chaine d'exploitation.

Les pentes (A) micro-perforées permettent un façonnage fiable sur les machines de production d'enveloppes, ainsi qu'un passage favorable sur machines de mise sous pli.

Le pli trié à la poste contient une volume qui tend à déformer la face de l'enveloppe (principe « matelas »)

Les arcs R10 assurent une progressivité nécessaire pour fiabiliser le dépilage et l'empilage des plis lors des tris de courrier la poste.

Bien sur, dans chaque cas, la ligne de prédécoupe 17 est réalisée dans une feuille de papier simple (une seule épaisseur) pliée comme montré.

Eventuellement, la résistance la plus élevée (telle R1) le long de ladite partie transversale 17a pourrait être localement diminuée par la présence d'une zone arrondie 51 (convexe vers le bas comme en 170a, 170b) visant à former onglet d'ouverture, en remplacement des zones 170" ci-avant, comme montré figure 8.

Ainsi, on pourrait avoir trois résistances mécaniques différentes le long de la ligne 17, allant en décroissant :
- la résistance la plus élevée (telle R1) le long de ladite partie transversale 17a (sauf zone 51) et des parties 17b, 17c (y compris sur la longueur 110, de préférence),
- une résistance intermédiaire (telle R2 ou de préférence un peu plus élevée, avec par exemple des découpes 16 moins longues) le long desdites parties 17b, 17c (en fait, de préférence, de la longueur restante de leur courbe, 110 déduit),
- et la résistance la plus faible (telle R2, voire un peu moins) le long de la zone 51 qui, une fois ces petites attaches rompues formera patte d'ouverture suffisante pour y glisser un bout d'ongle.

Eventuellement également, la résistance le long desdites parties arrondies 17b, 17c (en fait, de préférence, de la longueur restante de leur courbe, 110 déduit), pourrait être différente à gauche (170a) et à droite (170b).

Ainsi, par exemple, les parties considérées comme ci-dessus 17a,17b,17c pourraient avoir la résistance la plus élevée (telle R1), « l'arrondi » 170a pourrait avoir sensiblement la résistance R2 (ou résistance intermédiaire) et « l'arrondi » 170b la résistance la plus faible pour former ladite patte d'ouverture, une fois ses petites attaches rompues/déchirées.

## Revendications

1. Enveloppe de papier présentant un bord supérieur (3a), un bord inférieur (3b) et des premier et second bords latéraux opposés, et comprenant un panneau frontal (5) recouvrant, dans un état plié de l'enveloppe, deux rabats latéraux (9a, 9b), ce panneau frontal présentant une bande supérieure limitée par un bord transversal supérieur (50a) et recouverte par un volet (13) de fermeture de l'enveloppe pour son expédition, intérieurement ce volet et/ou extérieurement ladite bande supérieure étant recouvert(s) d'un adhésif (15) pour maintenir fermé le volet, au moins une ligne (17) prédécoupée de moindre résistance s'étendant, en travers du panneau frontal, depuis une zone proche du bord inférieur en direction du volet de fermeture, en permettant, par déchirement du panneau frontal le long de cette ligne, alors que le volet (13) est fermé et adhère à ce panneau, de créer un second volet (21) par lequel on peut ouvrir l'enveloppe, **caractérisée en ce qu'**une partie (17a) de la dite prédécoupée, transversale au panneau frontal, s'étend, à proximité du bord inférieur 3b de l'enveloppe, sur une partie substantielle de la largeur L3 de l'enveloppe s'incurve latéralement (en 170a,170b) pour s'orienter en direction du volet de fermeture, par deux lignes de prolongements latéraux (17b, 17c) prédécoupées, et se prolonge sous le volet de fermeture (13), dans l'état de ce volet fermé sur le panneau frontal.

2. Enveloppe selon la revendication 1, **caractérisée en ce que** ledit bord transversal supérieur (50a) est défini par une ligne continue, non prédécoupée, et chaque prolongement latéral (17b, 17c) s'interrompt à courte distance de tout bord, y compris (en 11) ledit bord transversal supérieur, cette distance étant supérieure à celle entre deux découpes successives sur la ligne (17) de moindre résistance et inférieure à la distance (12) la plus étroite entre la partie transversale (17a) de la ligne de moindre résistance et le bord inférieur (3b) de l'enveloppe situé à l'opposé dudit bord transversal supérieur (50a).

3. Enveloppe selon la revendication 1 ou 2, **caractérisée en ce qu'**un texte et/ou une image imprimés sont présents à l'intérieur de l'enveloppe, sur la face intérieure (7a) du panneau dorsal (7) de celle-ci situé à l'opposé du panneau frontal, pour apparaître lors de l'ouverture du second volet (21).

4. Enveloppe selon l'une quelconque des revendications précédentes, **caractérisée en ce que** l'adhésif (15) pour maintenir fermé le volet (13) s'étend, en direction des premier et second bords latéraux opposés (9a, 9b), au-delà des limites du second volet (21).

5. Enveloppe selon l'une quelconque des revendications précédentes, **caractérisée en ce que** la ligne de moindre résistance (17) présente une première résistance au déchirement de sa ligne prédécoupée sensiblement continument égale le long de sa dite partie transversale (17a), et une seconde telle résistance au déchirement, différente de la première, sur l'une au moins (170b) des deux incurvations latérales (170a,170b), de préférence donc sans languette de préhension sur ladite partie transversale.

6. Enveloppe selon l'une quelconque des revendications précédentes, **caractérisée en ce que** lesdites prédécoupes de la ligne de moindre résistance (17) sont telles que cette dernière présente des micro-perforations (170') sur sa partie (17a) transversale au panneau frontal et de préférence ses deux lignes de prolongements latéraux (17b,17c) et des découpes en pointillés (170") à l'endroit de chacune de ses deux incurvations de liaison (170a, 170b).

7. Enveloppe selon l'une quelconque des revendications précédentes, **caractérisée en ce que** les incurvations (170a, 170b) qui relient la partie (17a) transversale au panneau frontal de la ligne de moindre résistance et les deux lignes de prolongements latéraux (17b, 17c) sont arrondies, avec un rayon (R10) supérieur à 13 mm.

8. Enveloppe selon la revendication 7, **caractérisée en ce que** ledit rayon est supérieur ou égale à 16 mm.

9. Enveloppe selon l'une quelconque des revendications précédentes, **caractérisée en ce que** la partie (17a) transversale au panneau frontal de la ligne (17) de moindre résistance et les deux prolongements latéraux (17b,17c) définissent des lignes essentiellement rectilignes, sans prédécoupes en vague, ces prolongements latéraux formant un angle (A) compris entre 2° et 15° avec une parallèle auxdits premier et second bords latéraux (3c,3d) de l'enveloppe, de sorte que la ligne de moindre résistance (17) va en s'évasant en direction dudit bord transversal supérieur (50a), la partie transversale (17a) de cette ligne étant essentiellement parallèle au bord inférieur (3b) de l'enveloppe.

10. Enveloppe selon l'une quelconque des revendications précédentes, **caractérisée en ce que** la ligne de moindre résistance (17) présente une première résistance au déchirement de sa ligne prédécoupée le long de l'essentiel au moins de la longueur de sa dite partie transversale (17a) et le long de ses deux lignes de prolongement latérales (17b, 17c), et une seconde telle résistance au déchirement, inférieure à la première, sur l'essentiel au moins de ses deux incurvations latérales (170a,170b).

11. Enveloppe selon la revendication 6, **caractérisée en ce que** les micro-perforations présentent des longueurs de découpes (14) et des pas (15) entre deux découpes successives inférieurs chacun à 2 mm, et les découpes pointillées présentent des longueurs de découpes (16) et des pas (17) entre deux découpes successives chacun compris entre 5 mm et 11 mm.

12. Enveloppe selon l'une quelconque des revendications précédentes, **caractérisée en ce que** la résistance au déchirement le long de ladite partie transversale (17a) de la ligne (17) de moindre résistance est plus importante que celle à l'endroit des incurvations latérales (170a, 170b) qui servent, ensemble ou individuellement, de languette(s) de préhension pour l'ouverture dudit second volet (21), une fois la portion de ligne qui la/les constitue déchirée.

13. Enveloppe selon la revendication 6, **caractérisée en ce que** les micro-perforations se poursuivent partiellement, de préférence sur une distance (110) comprise entre 3mm et 14mm, le long de la courbure des incurvations latérales (170a,170b), en continuité desdites lignes de prolongements latéraux (17b,17c).

## Claims

1. Paper envelope, having an upper edge (3a), a lower edge (3b) and first and second opposite lateral edges, and including a front panel (5) covering, in the folded state of the envelope, two lateral folded-in portions (9a, 9b), that front panel having an upper strip delimited by an upper transverse edge (50a) and covered by a flap (13) for closure of the envelope for despatch of the latter, that flap internally and/or said upper strip externally being covered with an adhesive (15) for keeping the flap closed, at least one pre-cut line (17) of less resistance extending, across the front panel, from a region close to the lower edge in the direction of the closing flap, allowing, as a result of tearing the front panel along that line when the flap (13) is closed and adherent to that panel, formation of a second flap (21) by means of which the envelope can be opened, **characterised in that** a portion (17a) of said pre-cut line, transverse to the front panel, extends, close to the lower edge 3b of the envelope, over a substantial portion of the width L3 of the envelope, curves laterally (at 170a, 170b) so as to be orientated in the direction of the closing flap, by means of two pre-cut lines of lateral extensions (17b, 17c), and extends under the closing flap (13) in the state where this flap is closed over the front panel.

2. Envelope according to claim 1, **characterised in that** said upper transverse edge (50a) is defined by a continuous, non-pre-cut line, and each lateral extension (17b, 17c) terminates a short distance from any edge, including (at I1) said upper transverse edge, that distance being greater than that between two successive cuts on the line (17) of less resistance and less than the shortest distance (I2) between the transverse portion (17a) of the line of less resistance and the lower edge (3b) of the envelope located opposite said upper transverse edge (50a).

3. Envelope according to claim 1 or 2, **characterised in that** a printed text and/or printed image are present on the inside of the envelope, on the inside face (7a) of the rear panel (7) thereof, which panel is located opposite the front panel, so as to appear when the second flap (21) is opened.

4. Envelope according to any one of the preceding claims, **characterised in that** the adhesive (15) for keeping the flap (13) closed extends, in the direction of the first and second opposite lateral edges (9a, 9b), beyond the limits of the second flap (21).

5. Envelope according to any one of the preceding claims, **characterised in that** the line (17) of less resistance has a first resistance to tearing of its pre-cut line which is substantially continuously equal along its said transverse portion (17a) and a second such resistance to tearing, different to the first, over at least one (170b) of the two lateral curves (170a, 170b), so preferably without a gripping tab on said transverse portion.

6. Envelope according to any one of the preceding claims, **characterised in that** said pre-cuts of the line (17) of less resistance are such that this line has micro-perforations (170') over its portion (17a) transverse to the front panel and preferably its two lines of lateral extensions (17b, 17c) and dashed cuts (170") at the location of each of its two linking curves (170a, 170b).

7. Envelope according to any one of the preceding claims, **characterised in that** the curves (170a, 170b) connecting that portion (17a) of the line of less resistance which is transverse to the front panel and the two lines of lateral extensions (17b, 17c) are rounded, with a radius (R10) greater than 13 mm.

8. Envelope according to claim 7, **characterised in that** said radius is greater than or equal to 16 mm.

9. Envelope according to any one of the preceding claims, **characterised in that** that portion (17a) of the line (17) of less resistance which is transverse to the front panel and the two lateral extensions (17b, 17c) define substantially rectilinear lines, without wave-shaped pre-cuts, those lateral extensions forming an angle (A) of between 2° and 15° inclusive with a line parallel to said first and second lateral edges (3c, 3d) of the envelope so that the line (17) of less resistance diverges outwards as it extends in the direction of said upper transverse edge (50a), the transverse portion (17a) of that line being substantially parallel to the lower edge (3b) of the envelope.

10. Envelope according to any one of the preceding claims, **characterised in that** the line (17) of less resistance has a first resistance to tearing of its pre-cut line along at least the substantial part of the length of its said transverse portion (17a) and along its two lateral extension lines (17b, 17c) and a second such resistance to tearing, less than the first, over at least the substantial part of its two lateral curves (170a, 170b).

11. Envelope according to claim 6, **characterised in that** the micro-perforations have lengths of cuts (14) and spacings (15) between two successive cuts of less than 2 mm in each case, and the dashed cuts have lengths of cuts (16) and spacings (17) between two successive cuts of between 5 mm and 11 mm inclusive in each case.

12. Envelope according to any one of the preceding claims, **characterised in that** the resistance to tearing along said transverse portion (17a) of the line (17) of less resistance is greater than that at the location of the lateral curves (170a, 170b), which serve jointly or individually as gripping tab(s) for opening said second flap (21), once the line portion forming it/them has been torn.

13. Envelope according to claim 6, **characterised in that** the micro-perforations continue partly - preferably over a distance (110) of between 3 mm and 14 mm inclusive - along the curvature of the lateral curves (170a, 170b), in continuation of said lines of lateral extensions (17b, 17c).

## Patentansprüche

1. Papierumschlag, der einen oberen Rand (3a), einen unteren Rand (3b) und einen ersten und einen zweiten gegenüber liegenden seitlichen Rand aufweist, und der eine Vorderseitenfläche (5) aufweist, die in einem gefalteten Zustand des Umschlags zwei seitliche Klappen (9a, 9b) abdeckt, und wobei diese Vorderseitenfläche ein oberes Band aufweist, das von einem oberen Querrand (50a) abgegrenzt ist und von einer Verschlussklappe (13) des Umschlags für seinen Versand abgedeckt ist, wobei diese Klappe und/oder innen und/oder das obere Band außen mit einem Klebstoff (15) bedeckt ist/sind, um die Klappe geschlossen zu halten, wobei sich mindestens eine vorgeschnittene Linie (17) mit geringerer Festigkeit quer zu der Vorderseitenfläche ausgehend von einer Zone in der Nähe des unteren Rands in Richtung der Verschlussklappe erstreckt und es durch Zerreißen der Vorderseitenfläche entlang dieser Linie, wenn die Klappe (13) geschlossen ist und an dieser Fläche haftet, erlaubt, eine zweite Klappe (21) zu schaffen, durch die man den Umschlag öffnen kann, **dadurch gekennzeichnet, dass** sich ein Teil (17a) der vorgeschnittenen Linie quer zu der Vorderseitenfläche in der Nähe des unteren Rands (3b) des Umschlags auf einem wesentlichen Teil der Breite L3 des Umschlags erstreckt, sich seitlich (in 170a, 170b) krümmt, um sich in Richtung der Verschlussklappe durch zwei vorgeschnittene seitliche Verlängerungslinien (17b, 17c) auszurichten, und sich unter der Verschlussklappe (13) in dem Zustand dieser auf der Vorderseitenfläche geschlossenen Klappe verlängert.

2. Umschlag nach Anspruch 1, **dadurch gekennzeichnet, dass** der obere Querrand (50a) durch eine ununterbrochene, nicht vorgeschnittene Linie definiert ist, und dass jede seitliche Verlängerung (17b, 17c) in kurzer Entfernung von jedem Rand stoppt, darunter (in 11) der obere Querrand, wobei diese Entfernung größer ist als der zwischen zwei aufeinander folgenden Schnitten auf der Linie (17) mit geringerer Festigkeit und kleiner als die schmalste Entfernung (12) zwischen dem Querteil (17a) der Linie mit geringerer Festigkeit und dem unteren Rand (3b) des Umschlags, der dem oberen Querrand (50a) gegenüber liegt.

3. Umschlag nach Anspruch 1 oder 2, **dadurch gekennzeichnet, dass** ein gedruckter Text und/oder ein gedrucktes Bild im Inneren des Umschlags vorliegen, auf der Innenseite (7a) der Rückenfläche (7) dieser, der Vorderseitenflächc gegenüber liegend, um beim Öffnen der zweiten Klappe (21) zu erscheinen.

4. Umschlag nach einem der vorhergehenden Ansprüche, **dadurch gekennzeichnet, dass** sich der Klebstoff (15) zum Geschlossenhalten der Klappe (13) in Richtung des ersten und des zweiten gegenüberliegenden seitlichen Rands (9a, 9b) über Grenzen der zweiten Klappe (21) hinaus erstreckt.

5. Umschlag nach einem der vorhergehenden Ansprüche, **dadurch gekennzeichnet, dass** die Linie mit geringerer Festigkeit (17) eine erste Reißfestigkeit ihrer vorgeschnittenen Linie im Wesentlichen ununterbrochen gleich entlang ihres Querteils (17a) aufweist und eine zweite Reißfestigkeit, die von der ersten unterschiedlich ist, auf mindestens einer (170b) der zwei seitlichen Krümmungen (170a, 170b), vorzugsweise, also ohne Greiflasche auf dem Querteil.

6. Umschlag nach einem der vorhergehenden Anspruche, **dadurch gekennzeichnet, dass** die Vorschnitte der Linie mit geringerer Festigkeit (17) derart sind, dass diese Letztere Mikroperforierungen (170') auf ihrem Teil (17a) quer zu der Vorderseitenfläche und vorzugsweise ihren zwei seitlichen Verlängemngslinien (17b, 17c) und punktweise Ausschnitte (170") an der Stelle jeder ihrer zwei Verbindungskrümmungen (170a, 170b) aufweist.

7. Umschlag nach einem der vorhergehenden Ansprüche, **dadurch gekennzeichnet, dass** die Krümmungen (170a, 170b), dic den Querteil (17a) mit der Vorderseitenfläche der Linie mit geringerer Festigkeit verbinden und die zwei seitlichen Verlängerungslinien (17b, 17c) mit einem Radius (R10) gerundet sind, der größer als 13 mm ist.

8. Umschlag nach Anspruch 7, **dadurch gekennzeichnet, dass** der Radius größer oder gleich 16 mm ist.

9. Umschlag nach einem der vorhergehenden Ansprüche, **dadurch gekennzeichnet, dass** der Teil (17a) quer zu der Vorderseitenfläche der Linie (17) mit geringerer Festigkeit und die zwei seitlichen Verlängerungen (17b, 17c) Linien definieren, die im Wesentlichen geradlinig sind, ohne wellige Vorschnitte, wobei diese seitlichen Verlängerungen einen Winkel (A), der zwischen 2° und 15° liegt, mit einer Parallelen zu dem ersten und dem zweiten seitlichen Rand (3c, 3d) des Umschlags bilden, so dass sich die Linie mit geringerer Festigkeit (17) in Richtung des oberen Querrands (50a) aufweitet, wobei der Querteil (17a) dieser Linie im Wesentlichen zu dem unteren Rand (3b) des Umschlags parallel ist.

10. Umschlag nach einem der vorhergehenden Ansprüche, **dadurch gekennzeichnet, dass** die Linie mit geringerer Festigkeit (17) eine erste Reißfestigkeit ihrer vorgeschnittenen Linie entlang im Wesentlichen mindestens der Länge ihres Querteils (17a) und entlang ihrer zwei seitlichen Verlängerungslinien (17b, 17c) aufweist, und eine zweite solche Reißfestigkeit, die geringer ist als die erste, auf im Wesentlichen mindestens ihren zwei seitlichen Krümmungen (170a, 170b).

11. Umschlag nach Anspruch 6, **dadurch gekennzeichnet, dass** die Mikroperforierungen Schnittlängen (14) und Abstände (15) zwischen zwei aufeinander folgenden Schnitten jeweils kleiner als 2 mm aufweisen, und dass die punktweisen Schnitte Schnütlängen (16) und Abstände (17) zwischen zwei aufeinander folgenden Schnitten jeweils zwischen 5 mm und 11 mm aufweisen.

12. Umschlag nach einem der vorhergehenden Ansprüche, **dadurch gekennzeichnet, dass** die Reißfestigkeit entlang des Querteils (17a) der Linie (17) mit geringerer Festigkeit größer ist als die an der Stelle der seitlichen Krümmungen (170a, 170b), die gemeinsam oder einzeln als Greiflasche(n) zum Öffnen der zweiten Klappe (21) dienen, sobald der Linienahschnitt, der sie bildet, zerrissen wurde.

13. Umschlag nach Anspruch 6, **dadurch gekennzeichnet, dass** sich die Mikroperforierungen teilweise, vorzugsweise über eine Entfernung (110), die zwischen 3 mm und 14 mm liegt, entlang der Wölbung der seitlichen Krümmungen (170a, 170b) in Fortsetzung der Linien zur seitlichen Verlängerung (17b, 17c) folgen.
